# EUROPÄISCHE PATENTSCHRIFT

(11) **EP 3 181 498 B1**
(45) Veröffentlichungstag und Bekanntmachung des Hinweises auf die Patenterteilung: **19.02.2020**
(21) Anmeldenummer: 15003611.9
(22) Anmeldetag: 17.12.2015
(51) Int. Cl.: B65H 3/08, B65H 5/06

(54) **VORRICHTUNG ZUM ENTNEHMEN VON FLÄCHENGEBILDEN VON EINEM STAPEL**
DEVICE FOR THE REMOVAL OF AREA-MEASURED MATERIAL FROM A STACK
DISPOSITIF D'EXTRACTION DE STRUCTURES PLATES D'UNE PILE

(43) Veröffentlichungstag der Anmeldung: 21.06.2017
(73) Patentinhaber: BEUMER Group GmbH & Co. KG, 59269 Beckum (DE)
(72) Erfinder: Tellen, Marc, 48291 Telgte (DE); Haurenherm, Andreas, 59269 Beckum (DE)
(74) Vertreter: Philipp, Matthias

(56) Entgegenhaltungen:
- EP-A2- 0 207 778
- FR-A- 977 081
- US-A- 1 428 149
- US-A- 3 155 386
- US-A- 3 934 868

## Beschreibung

Die Erfindung betrifft eine Vorrichtung zum Entnehmen von Flächengebilden, insbesondere Ventilsäcken, von einem Stapel, mit einem Magazin zum Aufnehmen eines Stapels von Flächengebilden, das zwei gegenüberliegende Seitenwände, einen Magazinboden und eine Rückwand aufweist, wobei in dem Magazinboden eine sich zwischen den Seitenwänden erstreckende Entnahmeöffnung mit einer Vorderkante und einer Hinterkante gebildet ist, mit einer drehbaren Transportwalze, deren Drehachse senkrecht zu den Seitenwänden des Magazins verläuft, mit einer oberhalb der Transportwalze angeordneten, mit einer vertikalen Bewegungskomponente gegen die Transportwalze bewegbaren und um eine parallel zu der Drehachse der Transportwalze verlaufende Drehachse drehbaren Andruckwalze, wobei mindestens eine der Transportwalze und der Andruckwalze drehantreibbar ist, und mit einem unter der Entnahmeöffnung mit einer vertikalen Bewegungskomponente bewegbaren Sauggreifer zum Erfassen und Herausbewegen eines vorderen Teilabschnitts eines untersten Flächengebildes des Stapels aus der Entnahmeöffnung unter Abknicken des vorderen Teilabschnitts an der Hinterkante, wobei der vordere Teilabschnitt zwischen die Transportwalze und die Andruckwalze bringbar ist.

Eine derartige Vorrichtung ist aus der DE 1 944 715 A bekannt. Bei dieser Vorrichtung ist ein Saugkasten als Sauggreifer vorgesehen, der ein vorderes Ende eines jeweils zuunterst liegenden flächigen Werkstücks eines Stapels ergreift. Dabei ergreift der Saugkasten das Werkstück so, dass ein Teil des Werkstücks nach vorn über den Saugkasten übersteht, wobei der überstehende Teil des Werkstücks zwischen Transport- und Andruckwalze gelangten und reibschlüssig erfasst werden soll, so dass das gesamte Werkstück aus dem Magazin herausgezogen werden kann.

Bei dieser Vorrichtung setzt eine sichere Erfassung des vorderen Teilabschnitts des Werkstücks durch die Transport- und Andruckwalzen voraus, dass der über den Saugkasten nach vorn überstehende Teil des Werkstücks, während der vordere Teilabschnitt aus dem Magazin herausgezogen wird, eine im Wesentlichen gerade, horizontale Ausrichtung beibehält, da er ansonsten nicht in den Bereich zwischen Transport- und Aufnahmewalze eingebracht werden könnte. Mit anderen Worten besteht die Gefahr, dass der vordere Teilabschnitt eines Werkstücks verformt ist oder sich beim Herausziehen unbeabsichtigt verformt, was dann eine Fehlfunktion zur Folge hätte. US 3,934,868 A1 offenbart eine Vorrichtung gemäß dem Oberbegriff des Anspruchs 1.

Die Aufgabe der Erfindung besteht darin, die Übergabe des von dem Sauggreifer erfassten vorderen Teilabschnitts des jeweils herauszuziehenden Flächengebildes an die Transportwalze fehlerfrei sicherzustellen.

Diese Aufgabe wird durch die Maßnahmen gelöst, dass die Transportwalze mindestens zwei in axialer Richtung voneinander beabstandete, zum Zusammenwirken mit der Andruckwalze bestimmte, insbesondere zylindrische Auflagebereiche mit einem Auflagedurchmesser aufweist, zwischen denen mindestens ein Aufnahmebereich mit kleinerem Durchmesser gebildet ist, wobei der Sauggreifer zumindest teilweise in den mindestens einen Aufnahmebereich bewegbar ist.

Durch diese Ausgestaltung von Transportwalze und Sauggreifer, die auch als "gabelförmig" bezeichnet werden kann, kann der von dem Sauggreifer erfasste vordere Teilabschnitt eines untersten Flächengebildes erfindungsgemäß zwangsweise und damit stets zuverlässig in den Bereich zwischen Transportwalze und Andruckwalze gebracht werden, so dass auch bei einer unbeabsichtigten Verformung des vorderen Teilabschnitts stets eine sichere Übergabe des Flächengebildes vom Sauggreifer an die Transportwalze erfolgt.

Bevorzugt ist vorgesehen, dass eine axiale Breite der Transportwalze einer Breite der Entnahmeöffnung zwischen den Seitenwänden des Magazins entspricht. Insbesondere kann die Breite der Transportwalze gleich dem gegenseitigen Abstand der Seitenwände des Magazins sein.

Zweckmäßigerweise ist der mindestens eine Aufnahmebereich zylindrisch und weist einen Durchmesser auf, der zwischen 10% und 90% des Auflagedurchmessers beträgt.

Es kann vorgesehen sein, dass die Transportwalze drei Auflagebereiche und zwei zwischen jeweils zwei Auflagebereichen angeordnete Aufnahmebereiche aufweist.

Der Sauggreifer kann um eine Schwenkachse verschwenkbar sein, die parallel zur Drehachse der Transportwalze verläuft.

Es kann vorgesehen sein, dass das Magazin eine Vorderwand aufweist.

Ein Abstand der Vorderkante der Entnahmeöffnung von einer Vorderkante oder Vorderwand des Magazinbodens kann geringer sein als ein Abstand der Hinterkante der Entnahmeöffnung von der Rückwand.

Bevorzugt ist vorgesehen, dass eine quer zu Erstreckungsebenen der gestapelten Flächengebilde verlaufende Stapelrichtung des Magazins schräg zur Vertikalen und insbesondere unter einem Winkel von bis zu 45° zur Vertikalen angeordnet ist.

Der Magazinboden, die Rückwand, die Vorderwand, soweit vorhanden, und/oder die Seitenwände können aus parallelen zylindrischen Stäben gebildet sein.

Die Erfindung wird nachfolgend anhand eines Ausführungsbeispiels beschrieben, wobei auf eine Zeichnung Bezug genommen ist, in der
Fig. 1 eine schematische Seitenansicht einer erfindungsgemäßen Vorrichtung zum Entnehmen von Flächengebilden von einem Stapel zeigt, und
Fig. 2 eine schematische Draufsicht auf die Vorrichtung nach Fig. 1 zeigt.

Fig. 1 zeigt eine erfindungsgemäße Vorrichtung mit einem Magazin 2, das der Aufnahme eines Stapels 4 von Flächengebilden dient, die in diesem Beispiel durch Ventilsäcke 6 gebildet werden. Das Magazin 2 weist einen Magazinboden 8, zwei Seitenwände (parallel zur Darstellungsebene), eine Vorderwand 10 und eine Rückwand 12 auf. In dem Magazinboden 8 ist eine Entnahmeöffnung 14 ausgebildet, die sich in Querrichtung zwischen den Seitenwänden erstreckt und nach vorn durch eine querverlaufende Vorderkante 16 des Magazinbodens 8 und nach hinten durch eine querverlaufende Hinterkante 18 des Magazinbodens 8 begrenzt ist. Ein Abstand a der Vorderkante 16 von der Vorderwand 10 bzw. einer Vorderkante des Magazinbodens 8 ist kleiner als ein Abstand b der Hinterkante 18 von der Rückwand 12.

Das Magazin 2 ist bevorzugt nicht vertikal orientiert, sondern unter einem Winkel 20 von ca. 30° bezüglich der Vertikalen 24, oder anders gesagt so, dass eine Stapelrichtung 22, die senkrecht zu den Erstreckungsebenen der einzelnen Ventilsäcke 6 und zum Magazinboden 8 verläuft, um den Winkel 20, hier etwa 30°, zur Vertikalen 24 geneigt ist.

Etwa mittig unterhalb der Entnahmeöffnung 14 ist ein Sauggreifer 30 angeordnet, der mit einer vertikalen Bewegungskomponente bewegbar ist, wobei der Sauggreifer 30 hier um eine horizontal angeordnete Schwenkachse 32 verschwenkbar ist, zwischen einer Greifstellung, in der der Sauggreifer 30 einen vorderen Teilabschnitt 6a eines untersten Ventilsacks 6.1 des Stapels 4, der sich noch vollständig innerhalb des Magazins 2 befindet, erfasst, und einer in Fig. 1 dargestellten Übergabestellung, in der der Sauggreifer 30, nachdem er den vorderen Teilabschnitt 6a aus der Entnahmeöffnung 14 herausgezogen und an der Hinterkante 18 des Magazinbodens 8 abgeknickt hat, den vorderen Teilabschnitt 2a zwischen eine Transportwalze 34 und eine Andruckwalze 36 bringt.

Die Transportwalze 34 ist um eine horizontale; quer zu den Seitenwänden des Magazins 2 angeordnete Drehachse 34a drehantreibbar. Die Transportwalze 34 weist drei jeweils in axialer Richtung voneinander beabstandete zylindrische Auflagebereiche 38 auf, die jeweils einen übereinstimmenden Auflagedurchmesser D besitzen. Zwischen jeweils zwei der drei Auflagebereiche 38 sind zwei Aufnahmebereiche 40 durch zylindrische Abschnitte der Transportwalze 34 mit kleinerem Durchmesser d gebildet. Der Sauggreifer 30 wiederum ist so ausgebildet, dass er im Zuge einer vertikalen Bewegung, in diesem Falle bei einer Schwenkbewegung um die Schwenkachse 32, zumindest teilweise in die Aufnahmebereiche 40 bewegbar ist und gewissermaßen in diese eintauchen kann, wie dies in Fig. 1 und 2 schematisch dargestellt ist. Insbesondere befinden sich keinerlei Saugelemente oder sonstige Teile des Sauggreifers innerhalb der Auflagebereiche 38 der Transportwalze 34, die ansonsten mit diesen kollidieren würden.

Dadurch, dass der Sauggreifer 30 zumindest teilweise gewissermaßen in die Transportwalze 34 eintaucht oder in die Aufnahmebereiche 40 bewegt werden kann, besteht eine verbesserte Übergabesituation des von dem Sauggreifer 30 erfassten vorderen Teilabschnitts eines Ventilsacks 6 an die Transportwalze 34 bzw. in den Bereich zwischen Transport- und Andruckwalze.

In der dargestellten Ausführungsform ist die Transportwalze 34 Teil eines Gurtförderers 50, wobei ein Fördergurt 52 zwischen einem seitlichen Auflagebereich 38 der Transportwalze 34 und einer Umlenkrolle 54 geführt ist. Eine Rollenleiste 56 steht einem Obertrum des Fördergurts 52 mit geringem Abstand gegenüber und ist von oben gegen den Fördergurt 52 bewegbar, um einen seitlichen Randbereich eines Ventilsacks 6 reibschlüssig zu erfassen, der von der Transportwalze 34 in Zusammenwirken mit der Andruckwalze 36 in einer Förderrichtung 58 transportiert wird.

### Bezugszeichenliste

- 2: Magazin
- 4: Stapel
- 6: Ventilsack (Flächengebilde)
- 6a: vorderer Teilabschnitt
- 6.1: unterstes Flächengebilde des Stapels
- 8: Magazinboden
- 10: Vorderwand
- 12: Rückwand
- 14: Entnahmeöffnung
- 16: Vorderkante
- 18: Hinterkante
- 20: Winkel
- 22: Stapelrichtung
- 24: Vertikale
- 30: Sauggreifer
- 32: Schwenkachse
- 34: Transportwalze
- 34a: Drehachse
- 36: Andruckwalze
- 38: Auflagebereich
- 40: Aufnahmebereich
- 50: Gurtförderer
- 52: Fördergurt
- 54: Umlenkrolle
- 56: Rollenleiste
- 58: Förderrichtung
- a: Abstand (16 von 10)
- b: Abstand (18 von 12)
- D: Durchmesser (von 38)
- d: Durchmesser (von 40)

## Patentansprüche

1. Vorrichtung zum Entnehmen von Flächengebilden (6) von einem Stapel (4), mit einem Magazin (2) zum Aufnehmen eines Stapels (4) von Flächengebilden (6), das zwei gegenüberliegende Seitenwände, einen Magazinboden (8) und eine Rückwand (12) aufweist, wobei in dem Magazinboden (8) eine sich zwischen den Seitenwänden erstreckende Entnahmeöffnung (14) mit einer Vorderkante (16) und einer Hinterkante (18) gebildet ist, mit einer drehbaren Transportwalze (34), deren Drehachse (34a) senkrecht zu den Seitenwänden des Magazins (2) verläuft, mit einer oberhalb der Transportwalze (34) angeordneten, mit einer vertikalen Bewegungskomponente gegen die Transportwalze (34) bewegbaren und um eine parallel zu der Drehachse (34a) der Transportwalze (34) verlaufenden Drehachse drehbaren Andruckwalze (36), wobei mindestens eine der Transportwalze (34) und der Andruckwalze (36) drehantreibbar ist, und mit einem unter der Entnahmeöffnung (14) mit einer vertikalen Bewegungskomponente bewegbaren Sauggreifer (30) zum Erfassen und Herausbewegen eines vorderen Teilabschnitts (6a) eines untersten Flächengebildes (6.1) des Stapels (4) aus der Entnahmeöffnung (14) unter Abknicken des vorderen Teilabschnitts (6a) an der Hinterkante (18), wobei der vordere Teilabschnitt (6a) zwischen die Transportwalze (34) und die Andruckwalze (36) bringbar ist, wobei die Transportwalze (34) mindestens zwei in axialer Richtung voneinander beabstandete, zum Zusammenwirken mit der Andruckwalze (36) bestimmte Auflagebereiche (38) mit einem Auflagedurchmesser (D) aufweist, zwischen denen mindestens ein Aufnahmebereich (40) mit kleinerem Durchmesser (d) gebildet ist, wobei der Sauggreifer (30) zumindest teilweise in den mindestens einen Aufnahmebereich (40) mit kleinerem Durchmesser (d) bewegbar ist, wobei der Sauggreifer (30) um eine ortsfeste Schwenkachse (32) verschwenkbar ist, die parallel zur Drehachse (34a) der Transportwalze (34) verläuft, **dadurch gekennzeichnet, dass** der von dem Sauggreifer (30) erfasste vordere Teilabschnitt (6a) des untersten Flächengebildes (6) zwangsweise in einen Bereich zwischen Transportwalze (34) und Andruckwalze (36) bringbar ist.

2. Vorrichtung nach Anspruch 1, **dadurch gekennzeichnet, dass** eine axiale Breite der Transportwalze (34) einer Breite der Entnahmeöffnung (14) zwischen den Seitenwänden des Magazins (2) entspricht.

3. Vorrichtung nach Anspruch 1 oder 2, **dadurch gekennzeichnet, dass** der mindestens eine Aufnahmebereich (40) zylindrisch ist und einen Durchmesser (d) aufweist, der zwischen 10% und 90% des Auflagedurchmessers (D) beträgt.

4. Vorrichtung nach einem der vorangehenden Ansprüche, **dadurch gekennzeichnet, dass** die Transportwalze (34) drei Auflagebereiche (38) und zwei zwischen jeweils zwei Auflagebereichen (38) angeordnete Aufnahmebereiche (40) aufweist.

5. Vorrichtung nach einem der vorangehenden Ansprüche, **dadurch gekennzeichnet, dass** das Magazin (2) eine Vorderwand (10) aufweist.

6. Vorrichtung nach einem der vorangehenden Ansprüche, **dadurch gekennzeichnet, dass** ein Abstand (a) der Vorderkante (16) der Entnahmeöffnung (14) von einer Vorderkante (16) oder Vorderwand (10) des Magazinbodens (8) geringer ist als ein Abstand (b) der Hinterkante (18) der Entnahmeöffnung (14) von der Rückwand (12).

7. Vorrichtung nach einem der vorangehenden Ansprüche, **dadurch gekennzeichnet, dass** eine quer zu Erstreckungsebenen der gestapelten Flächengebilde (6) verlaufende Stapelrichtung (22) des Magazins (2) schräg zur Vertikalen und insbesondere unter einem Winkel von bis zu 45° zur Vertikalen angeordnet ist.

8. Vorrichtung nach einem der vorangehenden Ansprüche, **dadurch gekennzeichnet, dass** der Magazinboden (8), die Rückwand (12), die Vorderwand (10), soweit vorhanden, und/oder die Seitenwände aus parallelen zylindrischen Stäben gebildet sind.

## Claims

1. Device for the removal of area-measured material (6) from a stack (4), with a magazine (2) for picking up a stack (4) of area-measured material (6), which has two opposite side walls, a magazine base (8) and a rear wall (12), a removal opening (14) extending between the side walls in the magazine base (8) being formed with a front edge (16) and a rear edge (18), with a rotatable transport roller (34), the axis of rotation (34a) of which runs perpendicularly to the side walls of the magazine (2), with a pressure roller (36) arranged above the transport roller (34), movable with a vertical movement component against the transport roller (34) and rotatable around an axis of rotation, running parallel to the axis of rotation (34a) of the transport roller (34), wherein at least one of the transport roller (34) and the pressure roller (36) can be driven in rotation, and with a suction gripper (30) which can be moved under the removal opening (14) with a vertical movement component for gripping and moving out a front section (6a) of a lowest area-measured material (6.1) of the stack (4) from the removal opening (14) while bending the front section (6a) at the rear edge (18), wherein the front section (6a) can be brought between the transport roller (34) and the pressure roller (36), the transport roller (34) having at least two bearing areas (38) spaced apart from each other in the axial direction, intended to cooperate with the pressure roller (36) with a bearing diameter (D), between which at least one receiving area (40) with lesser diameter (d) is formed, wherein the suction gripper (30) can be moved at least partly into the at least one receiving area (40) with lesser diameter (d), wherein the suction gripper (30) can be pivoted about a stationary swivel axis (32) which runs parallel to the axis of rotation (34a) of the transport roller (34), **characterized in that** the front section (6a) of the lowest area-measured material (6) gripped by the suction gripper (30) can be forcibly brought into a region between transport roller (34) and pressure roller (36).

2. Device according to claim 1, characterized that an axial width of the transport roller (34) corresponds to a width of the removal opening (14) between the side walls of the magazine (2).

3. Device according to claim 1 or 2, characterized that the at least one receiving area (40) is cylindrical and has a diameter (d), which amounts to between 10% and 90% of the bearing diameter (D).

4. Device according to one of the preceding claims, characterized that the transport roller (34) has three bearing areas (38) and two receiving areas (40) arranged between two bearing areas (38) in each case.

5. Device according to one of the preceding claims, characterized that the magazine (2) has a front wall (10).

6. Device according to one of the preceding claims, characterized that a distance (a) of the front edge (16) of the removal opening (14) from a front edge (16) or front wall (10) of the magazine base (8) is less than a distance (b) of the rear edge (18) of the removal opening (14) from the rear wall (12).

7. Device according to one of the preceding claims, **characterized in that** a stack direction (22), running transversely to extension planes of the stacked area-measured material (6), of the magazine (2) is arranged diagonally to the vertical and in particular at an angle of up to 45° to the vertical.

8. Device according to one of the preceding claims, characterized that the magazine base (8), the rear wall (12), the front wall (10), as far as present, and/or the side walls are formed from parallel cylindrical rods.

## Revendications

1. Dispositif d'extraction de structures plates (6) d'une pile (4), avec un magasin (2) afin de saisir une pile (4) de structures plates (6), qui a deux parois opposées, un socle de magasin (8) et une paroi arrière (12), une ouverture d'extraction (14) implantée entre les parois latérales dans le socle du magasin (8) et comportant un bord avant (16) et un bord arrière (18), avec un rouleau rotatif de transport (34), dont l'axe de rotation (34a) se situe à la perpendiculaire des parois latérales du magasin (2), avec un rouleau de pression (36) implanté au-dessus du rouleau de transport (34), avec un déplacement à composante verticale contre le rouleau de transport (34) et une rotation autour d'un axe de rotation, et une course parallèle à l'axe de rotation (34a) du rouleau de transport (34), et au moins l'un des deux éléments suivants : le rouleau de transport (34) ou le rouleau de pression (36) peut être entraîné en rotation, et avec une pince de saisie par aspiration (30) qui peut se déplacer au-dessous de l'ouverture d'extraction (14), avec une composante de déplacement vertical qui permet d'effectuer une saisie et d'extraire une section avant (6a) de la structure plate la plus basse (6.1) de la pile (4), par le biais de l'ouverture d'extraction (14), tout en repliant la section avant (6a) au niveau du bord arrière (18), et la section avant (6a) peut être amenée entre le rouleau de transport (34) et le rouleau de pression (36), et le rouleau de transport (34) a au moins deux zones porteuses (38) écartées l'une de l'autre, dans le sens axial, et est conçu pour coopérer avec le rouleau de pression (36), avec un diamètre porteur (D), entre lesquels au moins une zone de réception (40) de diamètre inférieur (d) vient s'insérer, et la pince de saisie par aspiration (30) peut se déplacer, au moins en partie, dans au moins une zone de réception (40) de diamètre inférieur (d), et la pince de saisie par aspiration (30) peut pivoter sur un axe pivot stationnaire (32) qui se déplace à la parallèle de l'axe de rotation (34a) du rouleau de transport (34), et se **caractérise par le fait que** la section avant (6a) de la structure d'extraction la plus basse (6) saisie par le dispositif de saisie par aspiration (30) peut être acheminée de force dans une région qui se situe entre le rouleau de transport (34) et le rouleau de pression (36).

2. Le dispositif que décrit la revendication 1, si ce n'est qu'une largeur axiale du rouleau de transport (34) correspond à une largeur de l'ouverture d'extraction (14) entre les parois latérales du magasin (2).

3. Le dispositif que décrit la revendication 1 ou 2, et qui se **caractérise par le fait qu'**au moins une zone de réception (40) est cylindrique et a un diamètre (d), qui se situe entre 10 et 90% du diamètre porteur (D).

4. Le dispositif que décrit l'une ou l'autre des revendications précédentes, et qui se **caractérise par le fait que** le rouleau de transport (34) a trois zones porteuses (38) et deux zones de réception (40) implantées entre deux zones porteuses (38), dans chaque cas.

5. Le dispositif que décrit l'une ou l'autre des revendications précédentes, et qui se **caractérise par le fait que** le magasin (2) a une paroi avant (10).

6. Le dispositif que décrit l'une ou l'autre des revendications précédentes, et qui se **caractérise par le fait que** la distance (a) du bord avant (16) de l'ouverture d'extraction (14) depuis un bord avant (16) ou une paroi avant (10) du socle du magasin (8) est inférieure à la distance (b) du bord arrière (18) de l'ouverture d'extraction (14) depuis la paroi arrière (12).

7. Le dispositif que décrit l'une ou l'autre des revendications précédentes, et qui se **caractérise par le fait que** le sens de la pile (22), qui se situe à la transversale des plans de prolongement des structures plates empilées (6) du magasin (2), est situé en diagonale de la verticale et, plus particulièrement, à un angle pouvant atteindre un maximum de 45° par rapport à la verticale.

8. Le dispositif que décrit l'une ou l'autre des revendications précédentes, et qui se **caractérise par le fait que** le socle du magasin (8), la paroi arrière (12), la paroi avant (10), le cas échéant, et (ou) les parois latérales sont réalisées à l'aide de tiges cylindriques parallèles.
